# EUROPÄISCHE PATENTSCHRIFT

(11) **EP 3 318 714 B1**
(45) Veröffentlichungstag und Bekanntmachung des Hinweises auf die Patenterteilung: **06.01.2021**
(21) Anmeldenummer: 17199630.9
(22) Anmeldetag: 02.11.2017
(51) Int. Cl.: E06B 9/11

(54) **ARTIKEL-AUSGABESYSTEM**
ARTICLE DISPENSING SYSTEM
SYSTÈME DE DISTRIBUTION D'ARTICLES

(30) Priorität: 04.11.2016 DE 102016121106
(43) Veröffentlichungstag der Anmeldung: 09.05.2018
(73) Patentinhaber: Achterberg GmbH, 45966 Gladbeck (DE)
(72) Erfinder: MIERKIEWICZ, Thomas, 46145 Oberhausen (DE)
(74) Vertreter: Pfrang, Tilman

(56) Entgegenhaltungen:
- EP-A1- 1 061 013

## Beschreibung

Die Erfindung betrifft ein Artikel-Ausgabesystem für zu lagernde Artikel, insbesondere Werkzeugausgabesysteme.

Lager- und Ausgabesysteme für diverse Artikel werden immer häufiger eingesetzt, sei es in der Industrie für Werkzeuge, in Apotheken für Medikamente, in Ortschaften, einschließlich Geschäften als Verkaufsautomaten. Die Lager- und Ausgabesysteme vereinfachen die Verwaltung der gelagerten Artikel, die Befüllung mit den Artikeln und die Entnahme der Artikel, einschließlich Verkaufsvorgang. Einsparungen von Raum, Personal und Lagerkapazität können so erlangt werden.

In der Fertigungsindustrie befinden sich herkömmlich Werkzeugausgabesysteme im Einsatz, deren Werkzeugaufnahmen meist als Fächer, Boxen oder Schubläden ausgestaltet sind. Die Größen der Werkzeugaufnahmen richten sich nach der Größe der Werkzeuge. Unterteilungen der Werkzeugaufnahmen, Klappen für Einzelfächer in Schubladen, Spezialhalterungen für beispielsweise Arbeitsschutzartikel, etc. können vorgesehen werden. Nach vorne, zum Ausgabeort, sind die Fächer, Boxen oder Schubläden jeweils durch ihre Frontwände oder Frontplatten verschlossen. Für die Artikelentnahme werden die Fächer und dergleichen nach vorne aufgezogen oder beispielsweise Abdeckklappen oder -türen geöffnet.

Rolladensystem für Schränke, Regale und andere Aufbewahrmöbel, beispielsweise das Rauvolet Rolladensystem der Firma Rehau AG + Co., 95111 Rehau, sehen Jalousienschränke mit unterschiedlicher Optik vor. Mittels teilweise umlaufend gelegter Führungssysteme können die Jalousien im Vertikal- und im Horizontaleinsatz bis in den Rückwandbereich verschoben werden, so dass ein Aufwickeln der Jalousien mit entsprechendem Raumbedarf nicht erforderlich ist.

Bei einem Oberschrank mit in senkrechten Führungen geführten Rolladen gemäß der DE 34 27 417 C2 wird das Gewicht der Rolladen über einen vorgespannten Federzug ganz oder teilweise ausgeglichen.

In der DE 298 04 964 U1 ist ein Schrankmöbel mit einer Verschließ- und Öffnungsvorrichtung beschrieben, die als eine Jalousie mit Zugmechanik ausgeführt sein kann. In dieser kann eine auf ein Zugelement wirkende Feder enthalten sein.

Aus der DE 10 2009 009 983 A1 ist eine Jalousieeinheit für Möbel bekannt, die zwei Jalousien umfasst, die zum Öffnen oder Schließen einer Öffnung gegensinnig bewegbar sind. Mittels eines Seilzugs und einstellbaren Seilspannern sind die beiden Jalousien synchronisiert bewegbar.

Bei einem in der EP 1 061 013 A1 beschriebenen Lagerregal mit in Art eines Paternosters in Vertikalrichtung umlaufenden Lagerbehältern sind für eine Zugangsöffnung eine vertikal verfahrbare Fronttür und hinter der Fronttür zwei Schließelemente vorgesehen. Die Schließelemente sind beispielsweise als einander gegenüberliegend angeordnete, in Horizontalrichtung verfahrbare, einzeln ansteuerbare Rollläden ausgeführt. Seitlich sind am Lagerregal Aufwickeleinrichtungen für geöffnete Rollläden angeordnet. Durch das Paternoster-System dieses Lagerregals gibt es für die zu lagernden Artikel Beschränkungen der Abmessungen. Durch das Vorhandensein einer Fronttür und von zusätzlichen Schließelelementen sind verschiebene Antriebe erforderlich. Hierdurch wird das Lagerregal kostenaufwendig. Durch die Aufwickeleinrichtungen geht Lagerplatz verloren.

Der Erfindung liegt die Aufgabe zugrunde, eine Frontabdeckung für Artikel-Ausgabesysteme zu schaffen, die eine gemeinsame Abdeckung für mehrere Aufnahmen bzw. Fächer sowie eine gezielte Einzelentnahme von Artikeln aus der jeweiligen Aufnahme (Fach) ermöglicht.

Diese Aufgabe ist durch die Erfindung bei einer Jalousieanordnung für ein Artikel-Ausgabesystem mit den Merkmalen des Anspruchs 1 gelöst. Vorteilhafte Weiterbildungen der erfindungsgemäßen Jalousieanordnung sind Gegenstand der Unteransprüche.

Eine Jalousieanordnung für ein Artikel-Ausgabesystem gemäß der Erfindung umfasst somit einen : Schrank mit Fächern, Boxen oder Schubladen für auszugebende Artikel, zwei miteinander gekoppelte Jalousien für den Frontbereich des Schranks sowie Öffnungsmittel für die Jalousien zur Artikelausgabe. Die Jalousien sind in der Länge derart bemessen und angeordnet, dass sich ihre Schließkanten im Frontbereich des Schranks befinden und ihre anderen Endkanten in der Schließstellung der Jalousien mit einem vertikalen abstand voneinander angeordnet sind, der mindestens die Abmessung der größten Fachhöhe hat. Es sind Positioniermittel vorgesehen, um die geschlossenen Jalousien mit den Schließkanten vor ein ausgewähltes Fach mit auszugebenden Artikeln zu verfahren. Öffnungsmittel bewegen die Schließkanten der vor ein ausgewähltes Fach verfahrenen Jalousien für die Öffnung des Fachs auseinander. Nach der Artikelausgabe werden die Jalousien wieder zusammengefahren.

Gemäß der Erfindung umfasst das Artikel-Ausgabesystem einen Schrank. Hierbei sollen unter der Sammelbezeichnung Schrank auch Regale, Kommodenschränke und andere Aufbewahreinrichtungen mit umfasst sein, in denen Gegenstände (Artikel) untergebracht und gelagert werden können. Auch sind neben Fächern, Schubladen und Boxen des Schranks bzw. der weiteren Aufbewahreinrichtungen andere Unterteilungen von Schränken und dergleichen oder entsprechende andere Aufnahme- und Aufbewahrmittel mit umfasst, die Gegenstände (Artikel) enthalten können, beispielsweise Hängekörbe.

Durch das Verfahren statt Aufwickeln der Jalousien ist der Platzbedarf im Schrank oder Regal deutlich geringer als bei einem Jalousien-Aufwickelsystem. Die Jalousien müssen lediglich entlang der Schrankperipherie verschoben werden, wobei sich die Jalousienenden gewöhnlich auf der Rückseite befinden. Da lediglich an den Jalousienseitenkanten Führungen wie z.B. Schienen benötigt werden, wird außer der Verfahrebene wenig Raum in der Höhe, der dritten Dimension, benötigt. Die Länge der Jalousien ist so bemessen, dass frontseitig auch aus Fächern auch ganz oben und unten oder links und rechts geleert entnommen werden kann. Das heißt, auch wenn sich die beiden Jalousien-Schließkanten dort befinden, der restliche Frontbereich vollständig durch die Jalousien abgedeckt ist.

Die Öffnungsmittel geben nach dem Auseinanderbewegen der Schließkanten der beiden Jalousien der jeweiligen Fachinhalt für die Artikelausgabe frei und bewirken nach dem Entnahmevorgang auch das erneute Verschließen des betreffenden Fachs. Auf diese Weise ist sichergestellt, dass lediglich Zugriff auf ein ausgewähltes Fach besteht und der Zugriff während des Entnahmevorgangs möglich ist. Eine unerwünschte Entnahme von Artikel aus dem Schrank kann so vermieden werden.

Bei einer Ausführung der Erfindung befinden sich zweckmäßig nach Auswahl eines Fachs für die Artikel-Entnahme und dem anschließenden Verfahren der Jalousien durch die Positioniermittel die Jalousien-Schließkanten vor dem ausgewählten Fach. Liegen sie gegenüber einem Randbereich des Fachs und überdeckt eine Jalousie die Front des Fachs, müssen die Öffnungsmittel lediglich die eine Jalousie zum Freigeben der Fachöffnung verfahren, während die andere Jalousie nicht fort bewegt wird. Dies benötigt einen geringeren Steuerumfang und Aufwand für die Auslegung der Öffnungsmittel. Die Positioniermittel können die Jalousien somit im Fall von Vertikaljalousien derart verfahren, dass die Schließkanten gegenüber dem oberen Randbereich des ausgewählten Fachs liegen, und die Öffnungs-/ Schließmittel die untere Jalousie nach unten verfahren. Befinden sich die Schließkanten der beiden Jalousien gegenüber der Front des ausgewählten Fachs, bewegen die Öffnungs-/ Schließmittel beide Jalousien von einander fort.

Bei einer Ausführung der erfindungsgemäßen Jalousieanordnung sind Zugfedern zwischen den anderen Endkanten der Jalousien vorgesehen. Diese ziehen die Jalousienschließkanten auseinander und unterstützen somit den Öffnungsvorgang. Die Öffnungs-/Schließmittel können mit einem Stoppmittel versehen sein, das nach dem Schließen der Fachöffnung die beiden Jalousien in der Schließstellung fixiert. Nach Auswahl eines Fachs und Verfahren der beiden Jalousien, bis ihre Schließkanten gegenüber der Fachfront liegen, können die Öffnungs-/Schließmittel das Stoppmittel für das Auseinanderbewegen der beiden Jalousien bzw. von deren Schließkanten freigeben, und die Zugfedern ziehen die Schließkanten auseinander bzw. unterstützen deren Auseinanderbewegung.

Als Antrieb können die Positioniermittel und/oder die Öffnungs-/Schließmittel einen vorzugsweise elektrischen bzw. elektromechanischen Linearantrieb, insbesondere einen Spindelantrieb, aufweisen. Der Antrieb kann des Weiteren auch pneumatisch oder hydraulisch sein. Eine Tandem-Ausführung des Antriebs kann ebenfalls vorgesehen sein.

Für das Verfahren der Jalousien kann ein Seilzug vorgesehen sein.

Zum Schutz der Bedienungsperson können die Öffnungs-/Schließmittel einen Einklemmschutz aufweisen. Dieser kann optische Sensoren umfassen, die das Schließen des Fachs verhindern, solange ein Finger, eine Hand oder ein Artikel noch abgetastet wird. Es kann des Weiteren vorgesehen sein, dass bei Erfassung eines Hindernisses durch die Sensoren erneut ein Öffnungsvorgang eingeleitet wird, um einen Unfall, eine Verletzung oder eine Beschädigung zu vermeiden.

Die Erfindung wird im Folgenden weiter anhand eines Ausführungsbeispiels und der Zeichnung beschrieben. In der Zeichnung zeigen:
- Fig. 1: eine perspektivische Vorderansicht eines mit zwei vertikalen Fachreihen und jeweils zwei Jalousien ausgestatteten Schranks für die Lagerung von Artikeln, wobei der Schrank in geschlossenem Zustand dargestellt ist,
- Fig. 2: eine perspektivische Vorderansicht des Schranks von Fig. 1, wobei ein Fach in geöffnetem Zustand dargestellt ist,
- Fig. 3: eine perspektische Ansicht des Schranks von Fig. 1 in geschlossenem Zustand und mit entfernter Seitenwand, wobei der Jalousienverlauf und die Antriebe für das Verfahren der Jalousien sowie das Öffnen und Schließen der Fächer dargestellt sind, und
- Fig. 4: eine perspektische Ansicht des Schranks von Fig. 1 mit entfernter Seitenwand und einem geöffneten Fach, wobei der Jalousienverlauf und die Antriebe für das Verfahren der Jalousien sowie das Öffnen und Schließen der Fächer dargestellt sind.

Fig. 1 und 2 zeigen ein Ausführungsbeispiel eines mit einer Jalousieanordnung ausgestatteten Schranks 2 für ein Artikel-Ausgabesystem. Der Schrank 2 weist zwei vertikale Fachreihen auf. Die Fächer, von denen das Fach 4 in Fig. 2 geöffnet dargestellt ist, dienen zur Aufnahme und Lagerung von Artikeln. Im Frontbereich ist der Schrank 2 durch Jalousien 6, 8; 10, 12 verschlossen. Jeweils zwei zu einer Fachreihe gehörende Jalousien 6, 8 und 10, 12 sind gekoppelt und werden für die Artikelausgabe durch im Folgenden noch beschriebene Positioniermittel und Öffnungs-/Schließmittel betätigt. Die Schließkanten 14, 16; 18, 20 der Jalousien 6, 8; 18, 20 befinden sich im Frontbereich des Schranks 2. Dabei sind die Schließkanten 18, 20 der Jalousien 10, 12 vor dem geöffenten Fach 4 bis zur oberen und unteren Begrenzungswand auseinander verfahren. In dieser Position können Artikel aus dem Fach entnommen werden. Hinter einer Seitenwand 22 befinden sich die Positioniermittel und Öffnungs-/Schließmittel. Die Rückseite und Oberseite des Schranks 2 sind durch eine Rückwand 24 und eine Deckplatte 26 abgedeckt.

Die Jalousien 4, 6; 8, 10 erstrecken sich jeweils über die Forderfront des Schranks 2 und dann entlang des Bodens oder der Decke bis zur Rückseite des Schranks. Dort befinden sich die anderen Endkanten 28, 30 der Jalousien 4, 6; 8, 10 in einem Abstand A voneinander, der mindestens die Abmessung der größten Fachhöhe hat. Dies ist in Fig. 3 veranschaulicht. Zwischen den Endkanten 28, 30 der Jalousien 8, 10 befinden sich nicht dargestellte Zugfedern, die die Endkanten 28, 30 zusammenziehen.

In Fig. 3 und 4 ist die Seitenwand 22 nicht eingezeichnet, damit die bereits erwähnten Positioniermittel 40 und die Öffnungs-/Schließmittel 60 zu sehen sind. Die Positioniermittel 40 dienen dazu, die Jalousien 8, 10 im geschlossenen Zustand mit den Schließkanten 18, 20 vor ein ausgewähltes Fach 4 zu verfahren. Sie umfassen einen mit einer Spindel 42 ausgestatteten Linearantrieb 44. Selbstverständlich können auch andere Antriebe zum Verfahren der Jalousien eingesetzt werden. Die Länge der Spindel 42 ist so bemessen, dass die Schließkanten 18, 20 vor Fächer entlang der gesamten Schrankhöhe verfahren werden können. Mit dem Verfahren des Jalousien 8, 10 bzw. von deren Schließkanten 18, 20 bewegt sich entsprechend auch der freie Bereich zwischen den anderen Endkanten auf der Rückseite mit. Wie aus Fig. 3 und 4 ersichtlich ist, befindet sich beim gezeigten Ausführungsbeispiel die Schließkante 18, der Jalousie 8 nach der Positionierung gegenüber der oberen Fachgrenze. Die Jalousie 10 bedeckt in der in Fig. 3 gezeigten Position die vordere Front des Fachs 4.

Die Öffnungs-/Schließmittel 60 dienen dazu, die Schließkanten 18, 20 der vor ein ausgewähltes Fach 4 verfahrenen Jalousien 10, 12 für die Öffnung des Fachs 4 auseinander zu bewegen und nach der Artikelausgabe gegebenenfalls bei Bedarf zur Unterstützung der Wirkung der Zugfedern wieder zusammenzufahren. Die Öffnungs-/Schließmittel umfassen einen mit einer Spindel 62 Linearantrieb 64. Selbstverständlich können auch andere Antriebe zum Verfahren der Jalousien eingesetzt werden. Da der Bewegungshub der Öffnungs-/ Schließmittel maximal der größten Fachhöhe entspricht, ist der Bewegungshub kleiner als der der Positioniermittel 40. In Fig. 4 sind die Schließkanten 18, 20 um die Höhe h des Fachs 4 auseinander, d.h. die Jalousie 12 nach unten gefahren, wobei sich der Linearantrieb 64 sich um den Abstand h entlang der Spindel 62 nach unten bewegt hat. Resultierend ist der Abstand der Endkanten 28, 30 an der Rückseite des Schranks 2 auf den Abstand B (B = A - h) verringert.

## Patentansprüche

1. Jalousieanordnung für ein Artikel-Ausgabesystem, umfassend einen Schrank (2), mit Fächern, Boxen oder Schubladen (4) für auszugebende Artikel, zwei miteinander gekoppelte Jalousien (6, 8; 10, 12) für den Frontbereich des Schranks sowie Öffnungsmittel für die Jalousien zur Artikelausgabe,
**dadurch gekennzeichnet, dass**
die Jalousien (6, 8; 10, 12) in der Länge derart bemessen und angeordnet sind, dass sich ihre Schließkanten (18, 20) im Frontbereich des Schranks (2) befinden und ihre anderen Endkanten in der Schließstellung der Jalousien mit einem vertikalen Abstand (A) voneinander angeordnet sind, der mindestens die Abmessung der größten Fachhöhe hat, Positioniermittel (40) vorgesehen sind, um die geschlossenen Jalousien (10,12) mit den Schließkanten (18, 20) vor ein ausgewähltes Fach (4) mit auszugebenden Artikeln zu verfahren, und
Öffnungs-/Schließmittel (60) vorgesehen sind, um die Schließkanten (18, 20) der vor ein ausgewähltes Fach verfahrenen Jalousien (10,12) für die Öffnung des Fachs (4) auseinander zu bewegen, wobei die Jalousien (10,12) nach der Artikelausgabe wieder zusammengefahren werden.

2. Jalousieanordnung nach Anspruch 1,
**dadurch gekennzeichnet, dass**
Zugfedern zwischen den anderen Endkanten der Jalousien vorgesehen sind.

3. Jalousieanordnung nach Anspruch 1 oder 2,
**dadurch gekennzeichnet, dass**
die Positioniermittel (40) die Jalousien (10, 12) vor das ausgewählte Fach derart verfahren, dass das Fach (4) durch eine (12) der beiden Jalousien abgedeckt ist und die Schließkanten (18, 20) der beiden Jalousien (10, 12) gegenüber einem Randbereich des Fachs (4) liegen, und die Öffnungsmittel (60) die eine Jalousie (12) fort bewegen.

4. Jalousieanordnung nach Anspruch 3, bei der die Jalousien vertikal angeordnet sind,
**dadurch gekennzeichnet, dass**
die Positioniermittel (40) die Jalousien (10,12) derart verfahren, dass die Schließkanten (18, 20) gegenüber dem oberen Randbereich des ausgewählten Fachs (4) liegen, und die Öffnungs-/Schließmittel (60) die untere Jalousie (12) nach unten verfahren.

5. Jalousieanordnung nach einem der Ansprüche 2 bis 4,
**dadurch gekennzeichnet, dass**
die Öffnungs-/Schließmittel mit einem Stoppmittel versehen sind, das für das Auseinanderbewegen der Jalousien des ausgewählten Fachs freigegeben wird derart, dass die Zugfedern die Jalousien vor dem ausgewählten Fach auseinanderziehen.

6. Jalousieanordnung nach einem der Ansprüche 1, 2, 4 oder 5,
**dadurch gekennzeichnet, dass**
die Öffnungs-/Schließmittel beide Jalousien voneinander fort bewegen.

7. Jalousieanordnung nach einem der Ansprüche 1 bis 6,
**dadurch gekennzeichnet, dass**
die Positioniermittel (40) und/oder die Öffnungs-/Schließmittel (60) einen Linearantrieb (44; 64) aufweisen.

8. Jalousieanordnung nach einem der Ansprüche 1 bis 7,
**dadurch gekennzeichnet, dass**
die Positioniermittel (40) und/oder die Öffnungs-/Schließmittel (60) einen Spindelantrieb (42, 44; 62, 64) aufweisen.

9. Jalousieanordnung nach einem der Ansprüche 1 bis 8,
**dadurch gekennzeichnet, dass**
für das Verfahren der Jalousien ein Seilzug vorgesehen ist.

10. Jalousieanordnung nach einem der Ansprüche 1 bis 9,
**dadurch gekennzeichnet, dass**
die Öffnungs-/Schließmittel einen Einklemmschutz aufweisen.

## Claims

1. Shutter device for an article dispensing system, comprising a cabinet (2), with compartments, boxes or drawers (4) for articles to be dispensed, two shutters (6, 8; 10, 12) coupled to each other for the front area of the cabinet and opening means for the shutters for article dispensing,
**characterized in that**
the shutters (6, 8; 10, 12) are dimensioned and arranged in their length such that their closing edges (18, 20) are located in the front region of the cabinet (2) and their other end edges are arranged in the closed position of the blinds at a vertical distance (A) from one another which is at least the dimension of the greatest compartment height,
positioning means (40) are provided for moving the closed shutters (10, 12) with the closing edges (18, 20) in front of a selected compartment (4) with articles to be dispensed, and
opening/closing means (60) are provided for moving apart the closing edges (18, 20) of the shutters (10, 12) moved in front of a selected compartment for opening the compartment (4), wherein the shutters (10, 12) are moved towards each other again after article dispensing.

2. Shutter device according to claim 1,
**characterized in that**
tension springs are provided between the other end edges of the shutters.

3. Shutter device according to claim 1 or 2,
**characterized in that**
the positioning means (40) move the shutters (10, 12) in front of the selected compartment in such a way that the compartment (4) is covered by one (12) of the two shutters and the closing edges (18, 20) of the two shutters (10, 12) lie opposite an edge of the compartment (4), and the opening means (60) move the one shutter (12) away.

4. Shutter device according to claim 3, wherein the shutters are arranged vertically,
**characterized in that**
the positioning means (40) move the shutters (10, 12) in such a way that the closing edges (18, 20) are opposite the upper edge region of the selected compartment (4), and the opening/closing means (60) move the lower shutter (12) downwards.

5. Shutter device according to one of claims 2 to 4,
**characterized in that**
the opening/closing means are provided with a stopping means which is released for moving the shutters of the selected compartment apart in such a way that the tension springs pull the shutters apart in front of the selected compartment.

6. Shutter device according to one of claims 1, 2, 4 or 5,
**characterized in that**
the opening/closing means move both shutters apart from each other.

7. Shutter device according to one of claims 1 to 6,
**characterized in that**
the positioning means (40) and/or the opening/closing means (60) comprise a linear drive (44; 64).

8. Shutter device according to one of claims 1 to 7,
**characterized in that**
the positioning means (40) and/or the opening/closing means (60) comprise a spindle drive (42, 44; 62, 64).

9. Shutter device according to one of claims 1 to 8,
**characterized in that**
a cable is provided for moving the shutters.

10. Shutter device according to one of claims 1 to 9,
**characterized in that**
the opening/closing means comprise an anti-pinch protection

## Revendications

1. Agencement de stores pour un système de distribution d'articles, comprenant une armoire (2), avec des compartiments, des boîtes ou des tiroirs (4) pour des articles à distribuer, deux stores (6, 8 ; 10, 12) couplés l'un à l'autre pour la zone avant de l'armoire ainsi que des moyens d'ouverture pour les stores en vue de la distribution d'articles,
**caractérisé en ce que**
les stores (6, 8 ; 10, 12) sont dimensionnés et disposés dans la longueur de telle sorte que leurs bords de fermeture (18, 20) se trouvent dans la zone avant de l'armoire (2) et que leurs autres bords d'extrémité, en position fermée des stores, soient disposés à une distance verticale (A) les uns des autres qui a au moins la dimension de la plus grande hauteur de compartiment,
des moyens de positionnement (40) sont prévus pour déplacer les stores fermés (10), 12) avec les bords de fermeture (18, 20) devant un compartiment sélectionné (4) avec des articles à distribuer, et
des moyens d'ouverture/fermeture (60) sont prévus pour éloigner l'un de l'autre les bords de fermeture (18, 20) des stores (10, 12) déplacés devant un compartiment sélectionné pour l'ouverture du compartiment (4), les stores (10, 12) étant à nouveau rapprochés l'un de l'autre après la distribution d'articles.

2. Agencement de stores selon la revendication 1,
**caractérisé en ce que**
des ressorts de traction sont prévus entre les autres bords d'extrémité des stores.

3. Agencement de stores selon la revendication 1 ou 2,
**caractérisé en ce que**
les moyens de positionnement (40) déplacent les stores (10, 12) devant le compartiment sélectionné de telle sorte que le compartiment (4) soit recouvert par l'un (12) des deux stores et que les bords de fermeture (18, 20) des deux stores (10, 12) se trouvent en face d'une zone de bord du compartiment (4), et les moyens d'ouverture (60) éloignent ledit store (12) .

4. Agencement de stores selon la revendication 3, dans lequel les stores sont disposés verticalement,
**caractérisé en ce que**
les moyens de positionnement (40) déplacent les stores (10, 12) de telle sorte que les bords de fermeture (18, 20) se trouvent en face d'une zone de bord supérieure du compartiment sélectionné (4), et les moyens d'ouverture/fermeture (60) déplacent le store inférieur (12) vers le bas.

5. Agencement de stores selon l'une des revendications 2 à 4,
**caractérisé en ce que**
les moyens d'ouverture/fermeture sont munis d'un moyen d'arrêt qui est libéré pour éloigner l'un de l'autre les stores du compartiment sélectionné de telle sorte que les ressorts de traction écartent les stores devant le compartiment sélectionné.

6. Agencement de stores selon l'une des revendications 1, 2, 4 ou 5,
**caractérisé en ce que**
les moyens d'ouverture/fermeture éloignent les deux stores l'un de l'autre.

7. Agencement de stores selon l'une des revendications 1 à 6,
**caractérisé en ce que**
les moyens de positionnement (40) et/ou les moyens d'ouverture/fermeture (60) présentent un entraînement linéaire (44 ; 64).

8. Agencement de stores selon l'une des revendications 1 à 7,
**caractérisé en ce que**
les moyens de positionnement (40) et/ou les moyens d'ouverture/fermeture (60) présentent un entraînement à broche (42, 44 ; 62, 64).

9. Agencement de stores selon l'une des revendications 1 à 8,
**caractérisé en ce**
**qu'**un câble de traction est prévu pour déplacer les stores.

10. Agencement de stores selon l'une des revendications 1 à 9,
**caractérisé en ce que**
les moyens d'ouverture/fermeture présentent une protection anti-pincement.
